# FASCICULE DE BREVET EUROPEEN

(11) **EP 0 368 778 B1**
(45) Date de publication et mention de la délivrance du brevet: **04.03.1992**
(21) Numéro de dépôt: 89470019.4
(22) Date de dépôt: 29.09.1989
(51) Int. Cl.: E04H 17/16

(54) **Perfectionnement aux clôtures en grillage soudé**
Zaun aus geschweissten Drahtgitter
Welded wire fence

(30) Priorité: 09.11.1988 FR 8815068
(43) Date de publication de la demande: 16.05.1990
(73) Titulaire: SOCIETE ANONYME DES ETABLISSEMENTS GANTOIS, F-88100 Saint Die (FR)
(72) Inventeur: Godard, Bruno, F-88700 Jeanmenil (FR)
(74) Mandataire: Poupon, Michel

(56) Documents cités:
- DE-A- 2 820 954
- DE-A- 2 911 974
- FR-A- 2 457 950
- FR-A- 2 555 639
- US-A- 3 770 245

## Description

La présente invention a pour objet des perfectionnements apportés aux clôtures, généralement métalliques, éventuellement plastifiées, constituées essentiellement d'un grillage soudé obtenu par soudage, de préférence à chaque point d'intersection, de deux nappes superposées de fils croisés respectivement horizontaux et verticaux et se présentant sous forme de panneaux rendus solidaires de poteaux-support implantés dans le sol.

Des clôtures de ce type sont en elles-mêmes connues. Elles ont par exemple fait l'objet, non limitativement, du brevet FR-A- 2 554 156 au nom de la demanderesse. Dans la structure décrite, on propose une configuration particulière des poteaux-supports qui comportent des encoches étagées dans lesquelles sont introduits les fils horizontaux des différents panneaux de la clôture.

Bien que cette structure donne satisfaction, il est apparu qu'il était encore possible de perfectionner les clôtures de ce type au niveau du maintien des panneaux sur les poteaux ainsi que de leur liaison avec ceux-ci.

D'autres éléments permettent également de prévoir une meilleure rigidification de chaque panneau, ainsi qu'une meilleure continuité d'un panneau aux panneaux adjacents.

Conformément à l'invention, ce résultat est obtenu avec une clôture éventuellement plastifiée, généralement métallique constituée essentiellement d'un grillage soudé obtenu par soudage, de préférence à chaque point d'intersection, de deux nappes superposées de fils croisés respectivement horizontaux et verticaux et se présentant sous forme de panneaux rendus solidaires de poteaux-supports implantés dans le sol, caractérisée en ce qu'elle se compose de poteaux-supports ayant une section horizontale sensiblement en A majuscule dont la section intérieure creuse coopère, à sa partie supérieure, avec un capuchon qui y est inséré servant en outre de support pour le fil horizontal supérieur de la clôture ou recevant l'extrémité d'une lisse formant main courante, et dont les deux lèvres servent, sur toute leur longueur, de fixation à une pluralité de bride-écrous et de clips de fixation du grillage sur lesdits poteaux-supports.

Grâce à cette conception, qui met en oeuvre des composants simples, la pose est simple et rapide tout en garantissant l'obtention d'une clôture robuste, sûre et très esthétique.

Selon une variante préférée de mise en oeuvre, la lisse supérieure, formant main courante, enserrera le fil horizontal supérieur de la clôture, ce qui augmentera sa force d'appui et son maintien sur la clôture.

De très nombreux détails complémentaires ressortiront de la description faite ci-après de certains modes de mise en oeuvre de l'invention en référence aux dessins annexés dans lesquels :
- la figure 1 est une vue partielle éclatée des différents constituants d'une clôture conforme à l'invention, selon un premier mode de mise en oeuvre ;
- la figure 2 est une vue en perspective illustrant la structure des bride-écrous et des clips ;
- la figure 3 est une représentation éclatée d'une liaison d'angle ;
- la figure 4 est une seconde variante de mise en oeuvre du même type que celle de la figure 1, en vue éclatée.

Le grillage (1) se compose, de manière en elle-même connue, de deux nappes superposées de fils horizontaux (2) et verticaux (3).

Les fils sont soudés entre eux à leurs intersections (4) de manière en elle-même connue et qui ne sera pas décrite plus en détails. De préférence les fils utilisés seront galvanisés et plastifiés.

Pour former une clôture, les grillages (1), en panneaux, coopèrent avec des poteaux-supports (5) ancrés dans le sol par tout moyen connu par le biais d'une platine (6) solidaire de chacun desdits poteaux-supports (5).

Les poteaux-supports (5) ont une section horizontale en A majuscule déterminant une section intérieure creuse (7) et deux lèvres (8,9).

La partie supérieure de la section intérieure creuse (7) coopère avec un plot (10) composé de deux pièces (11,12) s'encliquetant l'une dans l'autre, s'inscrivant parfaitement dans ladite section.

La pièce (11) comporte un tenon (13) vertical et un second tenon (14) sensiblement horizontal. Le tenon (13) est inséré à force dans la section (7). Sur le tenon (14) vient s'emboiter l'extrémité d'une lisse formant main courante.

La seconde pièce (12) comporte également un tenon vertical (15) et un second tenon (16) sensiblement horizontal. Le second tenon (16) est fonctionnellement identique au tenon (14), c'est-à-dire qu'il reçoit par emboitement l'extrémité d'une autre section de lisse (17).

Le tenon (15) coopère à emboitement par une nervure (18) avec une gorge (19) de la pièce (11). A l'extrémité de la nervure (18), une lame élastique (20) comportant un épaulement distal (21) permet de bloquer la pièce (12) sur la pièce (11), solidarisant ainsi les deux lisses (15,17) et le poteau-support (5) correspondant.

On notera que, selon une caractéristique avantageuse, la lisse (17) enserre le fil horizontal supérieur (2′).

Dans la variante représentée à la figure (4), les pièces (11,12) sont remplacées par un capuchon monobloc (22) dont la structure lui permet de venir coiffer complètement la section libre supérieure du poteau-support (5′).

Le capuchon (22) comporte également une nervure (23) sur laquelle vont venir s'accrocher les extrémités (24,25) des fils horizontaux supérieurs de deux panneaux adjacents (26,27), coopérant ainsi au maintien et à la fixation de celles-ci tout en facilitant sensiblement la pose de l'ensemble.

Pour les liaisons en angle, on se référera à la figure 3. Dans cette conformation la pièce (12), qui reste identique coopère avec une pièce d'angle (28) qui comporte deux structures (29,30) de même type que la structure (19) de la pièce (11). A cette fin, l'assemblage doit comporter deux poteaux-supports (5,5′) disposés à angle droit l'un par rapport à l'autre.

De manière générale, cette structure de lisse supérieure enveloppante permet d'améliorer notablement la résistance des panneaux aux efforts verticaux. Les pièces (11,12) seront en matériau synthétique ou en alliage métallique.

Cette configuration d'emmanchement libre des lisses sur les pièces (11,12) permet à la lisse d'absorber, sans déformation de l'ensemble, les dilatations thermiques.

On se référera maintenant à la figure 2 qui illustre la fixation par points du grillage sur les poteaux-supports.

Cette fixation est assurée par deux types de pièces respectivement :
- des brides-écrous (31) ;
- des clips (32).

On décrira tout d'abord les brides-écrous (31). Elles se composent d'une bride (33), d'un écrou (34) et d'une vis (35) représentée à la figure 1.

La fonction des brides-écrous (31) est de verrouiller deux extrémités libres de fils horizontaux de deux panneaux adjacents, comme illustré figure 4.

En outre, elles assurent la condamnation en déplacement vertical de l'ensemble platine/poteau/lisse.

Sur la bride (33) seront ménagés deux chanfreins (46,47) sur une face (48) perpendiculaire à l'axe vertical des poteaux.

Lors du serrage de la bride-écrou, les chanfreins pénètrent dans deux feuillures (41,42) dirigées vers l'intérieur, ménagées sur les extrémités des lèvres (8,9) du profilé en A et venues de matière avec celui-ci, l'écrou étant disposé derrière ces deux feuillures qui sont ainsi enserrées par la bride-écrou (31).

De même, la solidarisation de la bride, de l'écrou et des extrémités libres des panneaux concernés sous l'effet du vissage de la vis (35) sera renforcée par des picots (38) sur l'écrou (34) qui pénètrent dans les feuillures (41,42) à l'intérieur de celles-ci. Ceci évite également la rotation relative des deux pièces (33,34) l'une par rapport à l'autre.

Les fils viennent se loger dans une gorge (36) de la bride, munie d'un moletage (37) qui renforce le verrouillage sur les fils.

La solidarisation des panneaux sur le poteau support intervient grâce à des clips (32). Ceux-ci comportent, de la même manière que les brides-écrous, une gorge (40) recevant les extrémités libres de fils horizontaux de deux panneaux adjacents comme représenté à la figure 4. Ils seront de préférence en matériau plastique.

Les clips seront encliquetés sur les deux feuillures (41,42) du profilé en A.

L'encliquetage est réalisé par des cliquets (43) en harpon.

De chaque côté de la gorge (40) seront disposés deux picots symétriques (44,45) qui permettront d'accentuer le maintien des fils, en particulier plastifiés.

De préférence, la vis (35) sera due type vis inviolable, c'est-à-dire ne pouvant être vissée ou dévissée qu'avec une clé spécifique.

Enfin, les panneaux peuvent comporter une pluralité de nervures horizontales pour augmenter leur rigidité.

Selon une autre variante de mise en oeuvre, les fils horizontaux peuvent être remplacés par des tubes pour y insérer un système de détection par exemple par fils de cuivre ou fibres optiques.

## Revendications

1. Clôture éventuellement plastifiée, généralement métallique constituée essentiellement d'un grillage soudé obtenu par soudage, de préférence à chaque point d'intersection, de deux nappes superposées de fils croisés respectivement horizontaux et verticaux et se présentant sous forme de panneaux rendus solidaires de poteaux-supports implantés dans le sol, caractérisée en ce qu'elle se compose de poteaux-supports (5) ayant une section horizontale sensiblement en A majuscule dont la section intérieure creuse (7) coopère, à sa partie supérieure, avec un capuchon (22) qui y est inséré servant en outre de support pour le fil horizontal supérieur de la clôture ou recevant l'extrémité d'une lisse (17,17′) formant main courante, et dont les deux lèvres (8,9) servent, sur toute leur longueur, de fixation à une pluralité de bride-écrous (3′) et de clips de fixation du grillage sur lesdits poteaux-supports par le biais de feuillures (41,42).

2. Clôture selon la revendication comportant une lisse formant main courante, caractérisée en ce que la partie supérieure de la section intérieure creuse (7) coopère avec un plot (10) composé de deux pièces (11,12) s'encliquetant l'une dans l'autre.

3. Clôture selon la revendication 2, caractérisée en ce que la pièce (11) comporte un tenon (13) vertical et un second tenon (14) sensiblement horizontal, le tenon (13) étant inséré à force dans la section (7), que sur le tenon (14) vient s'emboiter l'extrémité d'une lisse (17) formant main courante, que la seconde pièce (12) comporte également un tenon vertical (15) et un second tenon (16) sensiblement horizontal, et que le second tenon (16) reçoit par emboitement l'extrémité d'une autre section de lisse (17).

4. Clôture selon l'une quelconque des revendications 2 et 3, caractérisée en ce que le tenon (15) coopère à emboitement par une nervure (18) avec une gorge (19) de la pièce (11), et que l'extrémité de la nervure (18), une lame élastique (20) comportant un épaulement distal (21) permet de bloquer la pièce (12) sur la pièce (11), solidarisant ainsi les deux lisses (15,17) et le poteau-support (5) correspondant.

5. Clôture selon l'une quelconque des revendications 2 à 4, caractérisée en ce que la lisse (17) enserre le fil horizontal supérieur (2′).

6. Clôture selon la revendication 1 comportant un capuchon (22), caractérisée en ce que celui-ci comporte une nervure (23) sur laquelle s'accrochent les extrémités (24,25) des fils horizontaux supérieurs de deux panneaux adjacents (26,27).

7. Clôture selon l'une quelconque des revendications 2 à 5, caractérisée en ce que pour une liaison d'angle la pièce (12) coopère avec une pièce d'angle (28) qui comporte deux structures (29,30) de même type que la structure (19) de la pièce (11), l'assemblage comportant deux poteaux-supports (5,5′) disposés à angle droit l'un par rapport à l'autre.

8. Clôture selon l'une quelconque des revendications 1 à 7, caractérisée en ce que les brides-écrous (31) se composent d'une bride (33), d'un écrou (34) et d'une vis (35), sur la bride (33) étant ménagés deux chanfreins (46,47) sur une face perpendiculaire à l'axe vertical des poteaux.

9. Clôture selon l'une quelconque des revendications 1 à 8, caractérisée en ce que la solidarisation de la bride, de l'écrou et des extrémités libres des panneaux concernés sous l'effet du vissage de la vis (35) est renforcée par des picots (38) sur l'écrou (34) qui pénètrent dans les feuillures (41,42) à l'intérieur de celles-ci.

10. clôture selon l'une quelconque des revendications 1 à 9, caractérisée en ce que les fils se logent dans une gorge (36) de la bride, munie d'un moletage (37) qui renforce le verrouillage sur les fils.

11. Clôture selon l'une quelconque des revendications 1 à 10, caractérisée en ce que les clips comportent une gorge (40) recevant les extrémités libres de fils horizontaux de deux panneaux adjacents et qu'ils sont encliquetés sur les feuillures (41,42) par des cliquets (43) en harpon.

12. Clôture selon la revendication 11, caractérisée en ce que de chaque côté de la gorge (40) sont disposés deux picots symétriques (44,45) qui permettent d'accentuer le maintien des fils, en particulier plastifiés.

13. Clôture selon l'une quelconque des revendications 1 à 12, caractérisée en ce que la vis (35) est du type vis inviolable.

14. Clôture selon l'une quelconque des revendications 1 à 13, caractérisée en ce que les panneaux comportent une pluralité des nervures horizontales de rigidification..

## Patentansprüche

1. Zaun, eventuell kunststoffüberzogen, im allgemeinen metallisch, im wesentlichen aus einem geschweißten Gitter bestehend, das vorteilhafterweise an jedem Kreuzungspunkt von zwei übereinanderliegenden, gekreuzten Geweben, jeweils horizontal und vertikal, geschweißt ist, und Felder bildend, die mit Stützpfeilern fest verbunden sind, die im Boden eingelassen sind, **dadurch** **gekennzeichnet**, daß er sich aus Stützpfeilern (5) zusammensetzt, die einen horizontalen Querschnitt im wesentlichen in Form eines Großbuchstabens A aufweisen und deren innerer hohler Querschnitt (7) in seinem oberen Abschnitt mit einer Kappe (22) zusammenwirkt, die in ihn eingeführt ist und die unter anderem als Stütze für den horizontalen oberen Draht des Zauns dient oder die das Ende einer Handleiste (17, 17′) aufnimmt, die einen Handlauf bildet, und deren beiden Lippen (8, 9) auf ihrer ganzen Länge als Haltepunkte für eine Vielzahl von Flanschmuttern (31) und Befestigungsklammern für den Zaun auf den besagten Stützpfeilern unter federnder Vorspannung der Falze (41, 42) dienen.

2. Zaun nach Anspruch 1 mit einer Handlaufleiste, dadurch gekennzeichnet, daß der obere Teil des inneren hohlen Abschnitts (7) mit einer Steckführung (10) zusammenwirkt, die aus zwei Teilen (11, 12) besteht, die ineinander einrasten.

3. Zaun nach Anspruch 2, dadurch gekennzeichnet, daß das Teil (11) eine vertikale Nase (13) und eine im wesentlichen horizontale zweite Nase (14) umfaßt, wobei die Nase (13) unter Krafteinwirkung in den Abschnitt (7) eingefügt wird, so daß sich in die Nase (14) das Ende einer Leiste (17) einfügt, die eine Handlaufleiste bildet, und daß das zweite Teil (12) ebenfalls eine vertikale Nase (15) und eine zweite, im wesentlichen horizontale Nase (16) umfaßt und daß die zweite Nase (16) im Eingriff das Ende eines anderen Abschnitts der Handlaufleiste (17) aufnimmt.

4. Zaun nach einem der vorstehenden Ansprüche 2 und 3, dadurch gekennzeichnet, daß die Nase (15) im Eingriff über eine Rippe (18) mit einer Auskehlung (19) des Teiles (11) zusammenwirkt und daß das Ende der Rippe (18), eine elastische Schneide (20), die eine distale Schulter (21) umfaßt, es gestattet, das Teil (12) auf dem Teil (11) zu verriegeln, so daß die beiden Handlaufleisten (15, 17) und der zugehörige Stützpfeiler (5) fest miteinander verbunden sind.

5. Zaun nach einem der vorstehenden Ansprüche 2 bis 4, dadurch gekennzeichnet, daß die Handlaufleiste (17) den horizontalen oberen Draht (2′) umgreift.

6. Zaun nach Anspruch 1 mit einer Kappe (22), dadurch gekennzeichnet, daß er eine Rippe (23) umfaßt, an der sich die Enden (24, 25) der oberen horizontalen Drähte von zwei aneinander grenzenden Feldern (26, 27) einhaken.

7. Zaun nach einem der Ansprüche 2 bis 5, dadurch gekennzeichnet, daß für eine Winkelverbindung das Teil (12) mit einem Winkelstück (28) zusammenwirkt, welches zwei Strukturen (29, 30) desselben Typs wie die Struktur (19) des Teiles (11) umfaßt, wobei im Zusammenbau zwei Stützpfeiler (5, 5′) vorgesehen sind, die im rechten Winkel zueinander angeordnet sind.

8. Zaun nach einem der Ansprüche 1 bis 7, dadurch gekennzeichnet, daß die Flanschmuttern (31) aus einem Flansch (33), einer Mutter (34) und einer Schraube (35) bestehen, wobei auf dem Flansch (33) zwei Seitenfasen (46, 47) auf einer rechtwinklig zur vertikalen Achse der Pfosten stehenden Seite angeordnet sind.

9. Zaun nach einem der Ansprüche 1 bis 8, dadurch gekennzeichnet, daß die Verbindung des Flansches, der Mutter und der freien Enden der beteiligten Felder unter der Wirkung der Verschraubung der Schraube (35) durch Spitzen (38) auf der Mutter (34) verstärkt wird, die in Falze (41, 42) im Inneren von dieser eindringen.

10. Zaun nach einem der Ansprüche 1 bis 9, dadurch gekennzeichnet, daß die Drähte sich in eine Auskehlung (36) des Flansches einlegen, die eine Rändelung (37) umfaßt, die das Verriegeln der Drähte verstärkt.

11. Zaun nach einem der Ansprüche 1 bis 10, dadurch gekennzeichnet, daß die Bügel eine Auskehlung (40) umfassen, die die freien Enden der horizontalen Drähte von zwei benachbarten Feldern aufnehmen, und daß sie in Falze (41, 42) durch Haltehaken (43) eingerastet sind.

12. Zaun nach Anspruch 11, dadurch gekennzeichnet, daß auf jeder Seite der Auskehlung (40) zwei symmetrische Spitzen (44, 45) angeordnet sind, die es gestatten, die Haltekraft auf die Drähte, insbesondere auf kunststoffüberzogene, zu verstärken.

13. Zaun nach einem der Ansprüche 1 bis 12, dadurch gekennzeichnet, daß die Schraube (35) eine gegen Manipulationen gesicherte Schraube ist.

14. Zaun nach einem der Ansprüche 1 bis 13, dadurch gekennzeichnet, daß die Felder eine Vielzahl von horizontalen Verstärkungsrippen aufweisen.

## Claims

1. A possibly plasticised fence, generally metallic, consisting substantially of a welded grid obtained by welding, preferably at each point of intersection, of two superposed layers of intersecting respectively horizontal and vertical wires and taking the form of panels which are rendered rigid with supporting posts implanted in the ground, characterised in that it is composed of supporting posts (5) having a substantially A-shaped horizontal section, the hollow interior section (7) of which cooperates in its upper part with a cap (22) which is inserted therein and which furthermore serves as a support for an upper horizontal wire of the fence or receiving the end of a rail (17, 17′) which forms a handrail, and of which the two lips (8, 9) serve over their entire length, as a fixing for a plurality of flange screws (3′) and clips for fixing the grid on the said support posts by virtue of the bias of rebates (41, 42).

2. A fence according to the main Claim, comprising a rail forming a handrail, characterised in that the upper part of the inner hollow cross-section (7) cooperates with a projection (10) composed of two parts (11, 12) which snap-fit into each other.

3. A fence according to Claim 2, characterised in that the part (11) comprises a vertical tenon (13) and a second substantially horizontal tenon (14), the tenon (13) being inserted with force into the section (7) and in that there is fitted onto the tenon (14) the end of a rail (17) which forms a handrail and in that the second part (12) likewise comprises a vertical tenon (15) and a second substantially horizontal tenon (16) and in that the second tenon (16) had fitted on it the end of another section of rail (17).

4. A fence according to either of Claims 2 or 3, characterised in that the tenon (15) comprises r rib (18) which fits into a groove (19) in the part (11), and in that the end of the rib (18), a resilient blade (20) comprising a distal shoulder (21), makes it possible to lock the part (12) on the part (11), so fixing together the two rails (15, 17) and the corresponding supporting post (5).

5. A fence according to any one of Claims 2 to 4, characterised in that the rail (17) engages around the upper horizontal wire (2′).

6. A fence according to Claim 1, comprising a cap (22), characterised in that this latter comprises a rib (23) on which are attached the ends (24, 25) of the top horizontal wires of two adjacent panels (26, 27).

7. A fence according to any one of Claims 2 to 5, characterised in that for an angle connection the part (12) cooperates with an angle part (28) which comprises two structures (29, 30) of the same type as the structure (19) of the part (11), the assembly comprising two support posts (5, 5′) disposed at a right-angle to each other.

8. A fence according to any one of Claims 1 to 7, characterised in that the flange nuts (31) are composed of a flange (33), a nut (34) and a screw (35), there being provided on the flange (33) two chamfers (46, 47) on a face at right-angles to the vertical axis of the posts.

9. A fence according to any one of Claims 1 to 8, characterised in that the fixing together of the flange, the nut and the free ends of the panels in question under the effect of screwing of the screw (35) is reinforced by pegs (38) on the nut (34) which penetrate the rebates (41, 42) on the inside of the these latter.

10. A fence according to any one of Claims 1 to 9, characterised in that the wires are housed in a groove (36) in the flange, provided with a screw-threading (37) which strengthens the locking on the wires.

11. A fence according to any one of Claims 1 to 10, characterised in that the clips comprise a groove (40) receiving the free ends of horizontal wires of two adjacent panels and in that they are snap-fitted on the rebates (41, 42) by barbs (43).

12. A fence according to Claim 11, characterised in that on each side of the groove (40) there are two symmetrical studs (44, 45) which make it possible to accentuate supporting of the particularly plasticised wires.

13. A fence according to any one of Claims 1 to 12, characterised in that the screw (35) is of the captive type.

14. A fence according to any one of Claims 1 to 13, characterised in that the panels comprise a plurality of horizontal rigidifying ribs.
